# EUROPÄISCHE PATENTSCHRIFT

(11) **EP 1 845 812 B1**
(45) Veröffentlichungstag und Bekanntmachung des Hinweises auf die Patenterteilung: **20.04.2011**
(21) Anmeldenummer: 06705955.0
(22) Anmeldetag: 09.02.2006
(51) Int. Cl.: A41D 13/01, G09F 21/02

(54) **SICHEREITSBEKLEIDUNG**
SAFETY VEST
VETEMENT DE SECURITE

(30) Priorität: 09.02.2005 DE 102005005866
(43) Veröffentlichungstag der Anmeldung: 24.10.2007
(73) Patentinhaber: Männel GBV GmbH, 76703 Kraichtal (DE); M + F World Trading Connections GmbH & Co. KG, 40549 Düsseldorf (DE)
(72) Erfinder: MÄNNEL, Friedrich, Hermann, 76703 Kraichtal (DE)
(74) Vertreter: Geitz Truckenmüller Lucht
(86) Internationale Anmeldenummer: PCT/DE2006/000237
(87) Internationale Veröffentlichungsnummer: WO 2006/084455

(56) Entgegenhaltungen:
- WO-A-01/36872
- DE-A1- 4 221 733
- DE-U1-202004 011 734
- GB-A- 2 371 850
- US-A- 4 709 307
- US-A1- 2002 041 153
- US-A1- 2003 048 635
- US-B1- 6 198 217
- US-B1- 6 414 441

## Beschreibung

Sicherheitsbekleidung (2) mit zumindest einem än dieser Sicherheitsbekleidung befestigten elektrolumineszierenden Emblem, wie Feuerwehr- oder Polizeiabzeichen, welches einen oder mehrere Leuchtkondensatoren (3) enthält, die über eine elektrisch leitende Verbindung (5) mit zumindest einem Akkumulator zur Spannungsversorgung verbunden sind, wobei dieser zumindest eine Akkumulator ein flexibel ausgeführter Gel-Akkumulator (4) ist, welcher vorzugsweise in die Sicherheitsbekleidung (2) integriert ist und der eine Betriebsspannung - von vorzugsweise zumindest annähernd 6 Volt - bereitstellt, wobei die Leuchtkondensatoren (3) vorzugsweise im Bereich von 1,5 Volt betreibbar sind, wobei die elektrisch leitende Verbindung (5) zwischen den Leuchtkondensatoren (3) und dem Gel-Akkumulator (4) bedarfsweise mittels eines Schalters oder Tasters (9) trennbar und den Leuchtkondensatoren ein Inverter zugeordnet ist.

Ein solches Emblem ist grundsätzlich, wenn auch nicht aus dem Bereich der Sicherheitsbekleidung sondern aus dem Verpackungsbereich, aus der US 2003/048635 A1 bekannt.

Auch im übrigen sind derartige Embleme seit langem bekannt und werden von Einsatzkräften und Diensten häufig benutzt, um bei schlechter Sicht wie beispielsweise bei Dunkelheit, Regen oder Nebel vor allem im Bereich des Straßenverkehrs rechtzeitig wahrgenommen werden zu können. Ähnlich wie zuvor reflektierende und phosphoreszierende Zeichen an Kleidung und Uniformen getragen wurden kann der Leuchteffekt, wie aus der DE 20 2004 013 832 U1 vorbekannt ist, unter Zuhilfenahme der Elektrolumineszenz deutlich verstärkt werden.

Das genannte deutsche Gebrauchsmuster schlägt eine Verwendung von Leuchtkondensatoren in Verbindung mit einer Spannungsversorgung von 100 bis 150 Volt Gleichspannung vor, die im Zuge des Explosionsschutzes gekapselt ausgeführt ist. Die Leuchtkondensatoren sind dabei so auf einem biegsamen Modul angeordnet, dass die gesamte Leuchtanordnung gewissermaßen flexibel ist und somit die Gefahr einer Beschädigung dieser Kapsel nur gering ist.

Zur Unterstützung der Leuchtkraft und zur Aufrechterhaltung der Funktion als Warnhinweis im abgeschalteten Zustand ist die vorgeschlagene Leuchtanordnung mit reflektierender Folie versehen, die im eingeschalteten Zustand das Licht der Leuchtkondensatoren streut, aber auch auf die Leuchtanordnung einfallendes Licht zurückwirft.

Darüber hinaus beschreibt die DE 20 2004 011 734 U1 ein Sicherheitsbekleidungsstück, welches Taschen für eine oben beschriebene Leuchtanordnung aufweist. Dabei ist die auf diese Weise lösbar mit der Sicherheitsbekleidung verbundene Leuchtanordnung mit einer tragbaren Spannungsquelle betreibbar. Das Licht einer in der Tasche befindlichen Leuchtanordnung durchdringt die außen liegende Taschenfläche, die als Folie ausgeführt ist, so dass ein von der Leuchtanordnung dargestellter Schriftzug von außen lesbar ist.

In Verbindung mit Bekleidung ist ein solches luminiszierendes Emblem, wenn auch nicht zu Sicherheitszwecken, sondern eher als modisches Accessoire, aus der US-Patentschrift US 4,709,307 vorbekannt.

Das Problem der hohen Spannungen im Bereich möglicherweise explosiver Umgebungen wird im Stand der Technik nach wie vor nicht zufriedenstellend gelöst. Auch ist das Tragen von über 100 Volt direkt am Körper als Gefahrenquelle nicht zu vernachlässigen.

Vor dem Hintergrund des vorstehend beschriebenen Standes der Technik liegt der Erfindung die Aufgabe zu Grunde, eine Sicherheitsbekleidung zu schaffen, die dem jeweiligen Träger mehr Sicherheit und einen verbesserten Tragekomfort bietet.

Die erfindungsgemäße Sicherheitsbekleidung löst diese Aufgabe, indem an ihr ein elektrolumineszierendes Emblem befestigt ist, das mittels wenigstens eines flexiblen Gel-Akkumulators, der bzw. die eine Betriebsspannung im Bereich von vorzugsweise zumindest annähernd 6 Volt bereitstellt bzw. -stellen. Neue Leuchtkondensatoren sind in der Lage, mit einer Spannung von zumindest annähernd 1,5 Volt ihre volle Leuchtkraft zu entfalten. Mithilfe von Invertern ist es allerdings auch möglich, die Spannung hoch zu transformieren. Der Vorteil der vorliegenden Erfindung ist also einerseits die sehr niedrige Betriebsspannung, die für Menschen nicht bedrohlich ist. Andererseits kann bzw. können der/die flexible/n Gel-Akkumulator/en auf verschiedenste Art und Weise in der Sicherheitsbekleidung untergebracht werden. Dem erwähnten Sicherheitsaspekt trägt das neuartige Emblem ferner dadurch Rechnung, dass das zum An- und Ausschalten vorgesehene Schaltelement kontaktlos, also beispielsweise mittels induktiver Einkopplung, den Schaltvorgang auslöst. Hierdurch ist sichergestellt, dass die beim Öffnen und Schließen von elektrischen Kontakten mögliche Funkenbildung, die in explosionsgefährdeter Umgebung lebensbedrohlich sein kann, ausgeschlossen ist.

In vorteilhafter Ausgestaltung bilden das Emblem und der oder die Gel-Akkumulatoren eine, vorzugsweise feuchtigkeitsdicht und elektrisch isoliert, abgeschlossene Einheit. Die Zuleitungsproblematik und der Abdichtung entfällt bei dieser Lösung vollständig. Außerdem muss nur eine Einheit abgedichtet werden und nicht mit Emblem und einer ggf. entfernten Spannungsversorgung zwei Einheiten. Überdies trägt diese Variante am besten dem Erfordernis des passiven Explosionsschutzes Rechnung, der im Bereich von Feuerwehr- und Polizeieinsätzen unverzichtbar ist.

Mit Vorteil passt/passen sich der/die Gel-Akkumulator/en an die Polsterung der Sicherheitsbekleidung an, so dass sein Vorhandensein weder eine zusätzliche Belastung darstellt, noch optisch wahrnehmbar ist.

Eine elektrisch leitende Verbindung zu den Leuchtkondensatoren, welche sich im Emblem befinden, kann innerhalb der Nähte und zwischen den Stofflagen der Sicherheitsbekleidung verborgen werden. Dieses Problem entfällt selbstredend bei der Ausführung des Emblems mit integrierter Spannungsversorgung.

Außerdem kann durch die Polsterung eine Beschädigung des Ge-Akkumulators und/oder des Emblems weitgehend vermieden werden, da Stöße und Risse mit von der Polsterung aufgefangen werden.

Nach außen sollte allenfalls eine Vorrichtung wie beispielsweise eine Buchse oder ein Ladekabel zur elektrischen Verbindung des Gel-Akkus mit einem Ladegerät zur elektrischen Aufladung des Gel-Akkumulators, vorzugsweise sichtbar, angebracht sein. Dies kann auch durch ein elektrisch leitendes Klett- oder Flauschband, z.B. auf der Rückseite des Emblems, geschehen.

Um das Emblem abzunehmen oder auszutauschen, insbesondere wenn darauf ein Personenname oder eine Einheit geschrieben ist, ist es vorteilhafterweise lösbar mit der Sicherheitsbekleidung verbunden. Die Lösbarkeit dieser Verbindung kann sowohl die elektrische als auch die mechanische Verbindung betreffen. Eine mechanische Verbindung ist beispielsweise mithilfe von Klettverbindungen oder Druckknöpfen herstellbar. Beide können aber auch als elektrisch leitende Verbindung des Gel-Akkumulators mit den Leuchtkondensatoren dienen.

In vorteilhafter Ausgestaltung ist ein Teil der Oberfläche des Emblems mit einer reflektierenden Folie überzogen. Auf diese Weise wird durch Reflexion auch ohne Bestromung der Leuchtkondensatoren eine Leuchtwirkung des Emblems bei Lichteinstrahlung erzielt. Dabei kann eine transparente Folie verwendet werden, die auf der innen liegenden Seite eine prismenförmige Oberfläche aufweist. Das auf diese Folie von innen oder außen auftreffende Licht wird gestreut und nach außen geleitet und verstärkt somit die Leuchtwirkung des Emblems.

Um den Betrieb des Emblems zu steuern und gegebenenfalls Strom zu sparen, hat es sich als vorteilhaft erwiesen, wenn die elektrisch leitende Verbindung der Leuchtkondensatoren mit dem Gel-Akkumulator mittels eines außerhalb des Emblems betätigbaren Schalters oder Tasters trennbar ist.

In besonders vorteilhafter Ausgestaltung handelt es sich bei diesem Schalter oder Taster um einen Folienschalter, der hinter einer, vorzugsweise reflektierenden, Folie des Emblems angebracht ist.

In weiterer vorteilhafter Ausgestaltung ist dieser Schalter oder Taster durch Druck auf das Emblem auslösbar, so dass kein optisch abgegrenzter Schalter auf dem Emblem sichtbar ist.

Für die Sichtbarkeit des Emblems ist es außerdem förderlich, wenn die Leuchtkondensatoren in unterschiedlichen Betriebsmodi ansteuerbar sind. Als solche kommen beispielsweise ein Dauerleuchten, aber auch Blinken in verschiedenen Ablaufmustern und Blinkfolgen in Frage.

Eine lohnenswerte Alternative zur externen Aufladung können in die Kleidung eingearbeitete Solarzellen sein. Solche Solarzellen sind in Form von Folien verfügbar und können den Gel-Akku beim Tragen der Sicherheitsbekleidung am Tage aufladen, so dass bei Dunkelheit wieder Energie für den Betrieb der Leuchtkondensatoren zur Verfügung steht.

Einen weiteren Vorteil stellt es dar, wenn die Leuchtkondensatoren einen bestimmten Aufbau haben, nämlich zur Darstellung von Schriftzügen, Signalen oder Zeichen. Insbesondere Verkehrszeichen, wie ein Gefahrenhinweis, könnten so für jedermann von weitem sichtbar an der Sicherheitsbekleidung angebracht sein. Auch eine Abfolge unterschiedlicher Zeichen kann mit Vorteil durch das gezielte Betreiben einzelner Leuchtkondensatoren erreicht werden. Auch ein Umschalten der signalisierten Bedeutung des Emblems ist somit möglich.

In besonders vorteilhafter Ausgestaltung sind die Leuchtkondensatoren dafür in verschiedenen Farben ausgeführt, so dass sich mehr unterscheidungskräftige Signale und Zeichen aus ihnen bilden lassen.

Die vorstehende Erfindung wird im folgenden anhand zweier Zeichnungen in Ausführungsbeispielen näher beschrieben.

Es zeigen:
- Fig. 1:: die Rückseite einer erfindungsgemäßen Sicherheitsweste mit Emblem in einer schema- tischen Darstellung und
- Fig. 2:: ein Emblem als Detail der erfindungsgemäßen Sicherheitsbekleidung in einer schematischen Detaildarstellung.

Fig. 1 zeigt eine Sicherheitsweste 2, welche mit einem Emblem 1 versehen ist, das die Aufschrift "Polizei" trägt. Das Emblem 1 ist im oberen Bereich auf dem Rücken der Sicherheitsweste 2 weithin sichtbar angebracht und großflächig ausgestaltet, damit eine Wahrnehmung auch bei schlechter Sicht möglich ist. Die Spannungsversorgung des Emblems 1 wird über zwei Gel-Akkumulatoren 4, 4' gewährleistet, welche im unteren Bereich der Sicherheitsweste 2 in einen Nierengurt eingearbeitet und somit von außen nicht sichtbar sind. Sie sind quasi Teil eines gepolsterten Nierengurts, der symmetrisch ausgestaltet ist, so dass der Träger der Sicherheitsweste durch die Gel-Akkumulatoren 4, 4' nicht beeinträchtigt wird. Die elektrisch leitende Verbindung 5 zwischen den beiden Gel-Akkumulatoren 4, 4' und dem Emblem 1 ist in das Material der Sicherheitsweste 2 eingenäht und somit ebenfalls für den Betrachter von außen nicht sichtbar. Der elektrische Kontakt, über den das Emblem 1 bestromt wird, befindet sich hinter dem vorzugsweise mithilfe eines hier nicht näher dargestellten Klettbandes mit der Sicherheitsweste 2 verbundenen Emblem 1 und überträgt eine für den bestimmungsgemäßen Betrieb des Emblems benötigte Spannung mithilfe eines induktiven Verfahrens.

Alternativ zu der im Ausführungsbeispiel gezeigten Variante können im Rahmen der Erfindung ein oder mehrere Gel-Akkumulatoren 4, 4' auch in das Emblem integriert sein. Die Vorteile dieser Ausführung sind bereist vorstehend erläutert worden.

Auch ein elektrisch leitendes Klettband zur Herstellung der elektrisch leitenden Verbindung 5 ist an dieser Stelle denkbar.

Die Einzelheiten des Emblems 1 sind in der nachfolgend beschriebenen Fig. 2 im Detail dargestellt.

Fig. 2 zeigt eine Detaildarstellung des Emblems 1, wie es beispielsweise mit der in Fig. 1 dargestellten Sicherheitsweste 2 kombinierbar ist. Eine reflektierende Folie 8 übergreift das gesamte Emblem 1, so dass das vorhandene Streulicht möglichst weitgehend zur Wahrnehmbarkeit des Trägers beiträgt. Unter dieser Folie 8 sind Leuchtkondensatoren 3 so aufgebracht, dass sie Zeichen formen, im Beispiel den Schriftzug "Polizei" sowie ein Warnzeichen gemäß Straßenverkehrsordnung. Die beiden Teile Schriftzug und Warnzeichen sind getrennt von einander einschaltbar, so dass eine größere Aufmerksamkeit auf das Emblem 1 erreicht wird. Es kann beispielsweise das Warnzeichen blinken, während der Schriftzug im Dauerbetrieb leuchtet. Außerdem ist das Warnzeichen in der Signalfarbe Rot ausgeführt. Der Schriftzug sei im Beispiel hingegen in Blau gehalten.

Das Emblem 1 weist zudem einen Schalter oder Taster 9 auf, über den die Funktion des Emblems steuerbar ist. Im Ausführungsbeispiel handelt es sich um einen Folientaster, der bei jedem Druck den Betriebsmodus wechselt. Durch einzelnen Druck werden beide Teile des Emblems mit Dauerlicht eingeschaltet, durch einen weiteren Druck auf den Taster 9 der oben beschriebene Modus mit Dauerlicht für das Warnzeichen und Blinklicht für den Schriftzug. Durch einen dritten Druck auf den Taster 9 wird das Emblem 1 wieder abgeschaltet. Der Taster 9 ist dabei so ausgeführt, dass er nur leicht erhaben in die Fläche der Folie 8 eingebunden ist. Er ist somit leicht zu ertasten, jedoch nicht sichtbar für den etwas entfernt stehenden Betrachter.

## Patentansprüche

1. Sicherheitsbekleidung (2) mit zumindest einem an dieser Sicherheitsbekleidung befestigten elektrolumineszierenden Emblem, wie Feuerwehr- oder Polizeiabzeichen, welches einen oder mehrere Leuchtkondensatoren (3) enthält, die über eine elektrisch leitende Verbindung (5) mit zumindest einem Akkumulator zur Spannungsversorgung verbunden sind, wobei dieser zumindest eine Akkumulator ein flexibel ausgeführter Gel-Akkumulator (4) ist, welcher vorzugsweise in die Sicherheitsbekleidung (2) integriert ist und der eine Betriebsspannung - von vorzugsweise zumindest annähernd 6 Volt - bereitstellt, wobei die Leuchtkondensatoren (3) vorzugsweise im Bereich von 1,5 Volt betreibbar sind, wobei die elektrisch leitende Verbindung (5) zwischen den Leuchtkondensatoren (3) und dem Gel-Akkumulator (4) bedarfsweise mittels eines Schalters oder Tasters (9) trennbar und den Leuchtkondensatoren ein Inverter zugeordnet ist,
**dadurch gekennzeichnet, dass** mittels des Inverters die an den Leuchtkondensatoren anliegende Spannung an diese angepasst wird und die elektrisch leitende Verbindung (5) zwischen den Leuchtkondensatoren (3) und dem/den Gel-Akkumulator/en (4) lösbar ist und zumindest im Bereich der Anbringung des Emblems (1) an der Sicherheitsbekleidung (2), kontaktlos, insbesondere unter Verwendung einer induktiven Übertragung, gestaltet ist.

2. Sicherheitsbekleidung nach Anspruch 1, **dadurch gekennzeichnet, dass** der/die Gel-Akkumulator/en (4) in das elektrolumineszierende Emblem (1) integriert ist/sind.

3. Sicherheitsbekleidung nach Anspruch 2, **dadurch gekennzeichnet, dass** das Emblem (1) und der/die Gel-Akkumulator/en (4) eine, vorzugsweise feuchtigkeitsdicht und elektrisch isoliert, abgeschlossene Einheit bilden.

4. Sicherheitsbekleidung nach einem der Ansprüche 1 bis 3, **dadurch gekennzeichnet, dass** das Emblem (1) und/oder der/die Gel-Akkumulator/en (4) in einer Polsterung der Sicherheitsbekleidung (2) formschlüssig integriert ist/sind.

5. Sicherheitsbekleidung nach Anspruch 4, **dadurch gekennzeichnet, dass** die elektrisch leitende Verbindung (5) in Form einer Steckverbindung, insbesondere unter Verwendung eines elektrisch leitenden Druckknopfs (7), gestaltet ist.

6. Sicherheitsbekleidung nach Anspruch 1, **dadurch gekennzeichnet, dass** die elektrisch leitende Verbindung (5) unter Verwendung eines elektrisch leitenden Klettbandes oder Flauschbandes gestaltet ist.

7. Sicherheitsbekleidung nach einem der vorhergehenden Ansprüche, **dadurch gekennzeichnet, dass** das Emblem (1), vorzugsweise mittels Druckknöpfen (7) und/oder einem Klettband (6) an der Sicherheitsbekleidung (2), lösbar befestigt ist.

8. Sicherheitsbekleidung nach einem der vorhergehenden Ansprüche, **dadurch gekennzeichnet, dass** ein Teil seiner Oberfläche aus transparenter Folie (8) besteht, wobei diese auf der innerhalb des Emblems (1) liegenden Seite eine vorzugsweise prismenförmige Oberfläche aufweist.

9. Sicherheitsbekleidung nach einem der vorhergehenden Ansprüche, **dadurch gekennzeichnet, dass** der Schalter oder Taster (9) so in das Emblem (1) eingearbeitet ist, dass er durch Druck auf das Emblem (1) auslösbar ist.

10. Sicherheitsbekleidung nach Anspruch 9, **dadurch gekennzeichnet, dass** der Schalter oder Taster (9) ein, vorzugsweise reflektierender, Folientaster ist.

11. Sicherheitsbekleidung nach einem der vorhergehenden Ansprüche, **dadurch gekennzeichnet, dass** bei der Beleuchtung des Emblems (1) verschiedene Betriebsmodi, wie insbesondere Dauerlicht, pulsierendes Licht und/oder verschiedene Blinkfolgen, wählbar sind.

12. Sicherheitsbekleidung nach einem der vorhergehenden Ansprüche, **dadurch gekennzeichnet, dass** der/die Gel-Akkumulator/en (4) einen Ladeanschluss zur elektrischen Aufladung, vorzugsweise mittels eines Ladegeräts, aufweist bzw. aufweisen.

13. Sicherheitsbekleidung nach einem der vorhergehenden Ansprüche, **dadurch gekennzeichnet, dass** die Sicherheitsbekleidung (2) zur Aufladung des/der Gel-Akkumulator/en (4) mit Solarzellen, vorzugsweise in Form von Foliensolarzellen, versehen ist.

14. Sicherheitsbekleidung nach einem der vorhergehenden Ansprüche, **dadurch gekennzeichnet, dass** die Leuchtkondensatoren (3) einen Schriftzug und/oder ein Signal und/oder ein Zeichen, insbesondere ein Verkehrszeichen, darstellen.

15. Sicherheitsbekleidung nach Anspruch 14, **dadurch gekennzeichnet, dass** die Leuchtkondensatoren (3) mehrere Signale darstellen, welche, vorzugsweise zu unterschiedlichen Zeiten, separat beleuchtbar sind.

16. Sicherheitsbekleidung nach einem der vorhergehenden Ansprüche, **dadurch gekennzeichnet, dass** die Leuchtkondensatoren (3) in mehreren Farben ausgeführt sind.

## Claims

1. Protective clothing (2), comprising at least one electroluminescent emblem which is fastened to said protective clothing such as a badge for firefighters or policemen, which emblem comprises one or several light-emitting capacitors (3) which are connected via an electrically conducting connection (5) with at least one storage battery for power supply, with said at least one storage battery being a flexibly arranged gel storage battery (4) which is preferably integrated in the protective clothing (2) and which provides an operating voltage of preferably at least approximately 6 volt, with the light-emitting capacitors (3) preferably being operated in a region of 1.5 volt, with the electrically conducting connection (5) between the light-emitting capacitors (3) and the gel storage battery (4) being disconnectible as required by means of a switch or pushbutton (9) and the light-emitting capacitors being associated with an inverter, **characterized in that** the inverter is used to adjust the voltage applied to the light-emitting capacitors to the same and the electrically conducting connection (5) between the light-emitting capacitors (3) and the gel storage battery or batteries (4) is detachable and is arranged at least in the region of the attachment of the emblem (1) to the protective clothing (2) in a contactless manner, especially by using inductive transmission.

2. Protective clothing according to claim 1, **characterized in that** the gel storage battery or batteries (4) is/are integrated in the electroluminescent emblem (1).

3. Protective clothing according to claim 2, **characterized in that** the emblem (1) and the gel storage battery or batteries (4) form an enclosed unit, preferably in a moisture-proof and electrically insulated way.

4. Protective clothing according to one of the claims 1 to 3, **characterized in that** the emblem (1) and/or the gel storage battery or batteries (4) are integrated in an interlocking manner in padding of the protective clothing (2).

5. Protective clothing according to claim 4, **characterized in that** the electrically conducting connection (5) is arranged in form of a plug-in connection, especially by using an electrically conducting press button (7).

6. Protective clothing according to claim 1, **characterized in that** the electrically conducting connection (5) is arranged by using an electrically conducting Velcro strip or knit loop.

7. Protective clothing according to one of the preceding claims, **characterized in that** the emblem (1) is detachably fastened to the protective clothing (2), preferably by means of press buttons (7) and/or a Velcro strip (6).

8. Protective clothing according to one of the preceding claims, **characterized in that** a part of its surface consists of a transparent film (8), with the same having a preferably prism-shaped surface on the side disposed within the emblem (1).

9. Protective clothing according to one of the preceding claims, **characterized in that** the switch or pushbutton (9) is incorporated in the emblem (1) in such a way that it can be triggered by pressing the emblem (1).

10. Protective clothing according to claim 9, **characterized in that** the switch or pushbutton (9) is a membrane key which is preferably reflective.

11. Protective clothing according to one of the preceding claims, **characterized in that** various operating modes such as especially permanent light, pulsating light and/or different sequences of blinking can be chosen in the illumination of the emblem (1).

12. Protective clothing according to one of the preceding claims, **characterized in that** the gel storage battery or batteries (4) comprises/comprise a charging connection for electric charging, preferably by means of a charger.

13. Protective clothing according to one of the preceding claims, **characterized in that** the protective clothing (2) is provided for charging the gel storage battery or batteries (4) with solar cells, preferably in form of thin-film solar cells.

14. Protective clothing according to one of the preceding claims, **characterized in that** the light-emitting capacitors (3) represent a logo and/or a signal and/or a sign, especially a traffic sign.

15. Protective clothing according to claim 14, **characterized in that** the light-emitting capacitors (3) represent several signals which can be illuminated separately, preferably at different times.

16. Protective clothing according to one of the preceding claims, **characterized in that** the light-emitting capacitors (3) are arranged in several colors.

## Revendications

1. Vêtement de sécurité (2) avec au moins un emblème électroluminescent fixé audit vêtement de sécurité, tel qu'un badge des sapeurs-pompiers ou de la police, contenant un ou plusieurs condensateurs d'éclairage (3), qui sont reliés par une connexion électrique conductrice (5) à au moins un accumulateur destiné à l'alimentation en courant, cet au moins un accumulateur étant un accumulateur à gel (4) réalisé de manière flexible, qui est de préférence intégré dans le vêtement de sécurité (2) et fournit une tension de fonctionnement - étant de préférence d'au moins environ 6 volts - les condensateurs d'éclairage (3) fonctionnant de préférence dans le domaine des 1,5 volts, et la connexion électrique conductrice (5) entre les condensateurs d'éclairage (3) et l'accumulateur à gel (4) pouvant, en cas de nécessité, être déconnectés au moyen d'un interrupteur ou un bouton-poussoir (9) et un circuit inverseur étant attribué aux condensateurs d'éclairage,
**caractérisé en ce qu'**au moyen du circuit inverseur, la tension appliquée aux condensateurs d'éclairage est ajustée à ceux-ci et que la connexion électrique conductrice (5) entre les condensateurs d'éclairage (3) et le/les accumulateur/s à gel (4) peut être interrompue et soit réalisée, sans contact, au moins au niveau de la fixation de l'emblème (1) au vêtement de sécurité (2), en particulier en utilisant une transmission inductive.

2. Vêtement de sécurité selon la revendication 1, **caractérisé en ce**ci que ledit/lesdits accumulateur/s à gel (4) est/sont intégré/s dans ledit emblème électroluminescent (1).

3. Vêtement de sécurité selon la revendication 2, **caractérisé en ce**ci que ledit emblème (1) et ledit/lesdits accumulateur/s à gel (4) constituent une unité close, de préférence isolée électriquement et de manière imperméable à l'humidité.

4. Vêtement de sécurité selon une des revendications 1 à 3, **caractérisé en ce**ci que ledit emblème (1) et/ou ledit/lesdits accumulateur/s à gel (4) sont intégrés en continuité de forme dans un capitonnage dudit vêtement de sécurité (2).

5. Vêtement de sécurité selon la revendication 4, **caractérisé en ce**ci que ladite connexion électrique conductrice (5) est constituée sous la forme d'une connexion enfichable, en utilisant en particulier un bouton-poussoir électrique (7).

6. Vêtement de sécurité selon la revendication 1, **caractérisé en ce**ci que ladite connexion électrique conductrice (5) est constituée en utilisant une bande auto-agrippante ou scratch électro-conductrice.

7. Vêtement de sécurité selon une des revendications précédentes, **caractérisé en ce**ci que ledit emblème (1) est fixé de manière amovible de préférence au moyen de boutons-poussoirs (7) et/ou d'une bande auto-agrippante (6) audit vêtement de sécurité (2).

8. Vêtement de sécurité selon une des revendications précédentes, **caractérisé en ce**ci qu'une partie de sa surface est constituée d'un film transparent (8), celui-ci présentant sur la face se trouvant à l'intérieur dudit emblème (1) une surface étant de préférence prismatique.

9. Vêtement de sécurité selon une des revendications précédentes, **caractérisé en ce**ci que ledit interrupteur ou ledit bouton-poussoir (9) peut être intégré audit emblème (1) de manière à pouvoir être déclenché en appuyant sur ledit emblème (1).

10. Vêtement de sécurité selon la revendication 9, **caractérisé en ce**ci que ledit interrupteur ou ledit bouton-poussoir (9) est un bouton-poussoir en forme de film, de préférence réfléchissant.

11. Vêtement de sécurité selon une des revendications précédentes, **caractérisé en ce**ci que, lorsque ledit emblème (1) est éclairé, divers modes de fonctionnement peuvent être sélectionnés, comme en particulier un éclairage continu, un éclairage pulsé et/ou différentes séquences de clignotement.

12. Vêtement de sécurité selon une des revendications précédentes, **caractérisé en ce**ci que ledit/lesdits accumulateur/s à gel (4) présente/nt un raccordement pour chargement électrique, de préférence au moyen d'un chargeur.

13. Vêtement de sécurité selon une des revendications précédentes, **caractérisé en ce**ci que ledit vêtement de sécurité (2) est muni de cellules photovoltaïques pour recharger ledit/lesdits accumulateurs à gel (4), de préférence de cellules photovoltaïques en forme de film.

14. Vêtement de sécurité selon une des revendications précédentes, **caractérisé en ce**ci que, lesdits condensateurs d'éclairage (3) représentent une écriture et/ou signal et/ou signe, en particulier une signalisation routière.

15. Vêtement de sécurité selon la revendication 14, **caractérisé en ce**ci que lesdits condensateurs d'éclairage (3) représentent plusieurs signaux, pouvant de préférence être allumés séparément à des moments différents.

16. Vêtement de sécurité selon une des revendications précédentes, **caractérisé en ce**ci que lesdits condensateurs d'éclairage (3) sont réalisés en différentes couleurs.
